# EUROPÄISCHE PATENTSCHRIFT

(11) **EP 3 461 952 B1**
(45) Veröffentlichungstag und Bekanntmachung des Hinweises auf die Patenterteilung: **24.06.2020**
(21) Anmeldenummer: 18194616.1
(22) Anmeldetag: 14.09.2018
(51) Int. Cl.: E01C 19/28, E02D 3/074, E02D 3/026

(54) **VERDICHTERWALZE**
COMPRESSOR ROLLER
CYLINDRE COMPACTEUR

(30) Priorität: 27.09.2017 DE 102017122371
(43) Veröffentlichungstag der Anmeldung: 03.04.2019
(73) Patentinhaber: Hamm AG, 95643 Tirschenreuth (DE)
(72) Erfinder: Meixner, Franz, 95643 Tirschenreuth (DE)
(74) Vertreter: Ruttensperger Lachnit Trossin Gomoll

(56) Entgegenhaltungen:
- EP-A1- 2 881 516
- EP-A2- 2 504 490

## Beschreibung

Die vorliegende Erfindung betrifft eine Verdichterwalze für einen Bodenverdichter gemäß dem Oberbegriff des Patentanspruchs 1.

Um bei der Verdichtung von Untergrund, wie zum Beispiel Asphalt, Erdreich oder Kies, ein besseres Verdichtungsergebnis erzielen zu können, ist es bekannt, der statischen Belastung des zu verdichtenden Untergrundes durch das Gewicht einer auf diesem abrollenden Verdichterwalze bzw. des über diese auf dem Untergrund abgestützten Verdichters dynamische Zustände der Verdichterwalze zu überlagern. So kann eine Verdichterwalze zum Erzeugen eines sogenannten Vibrationszustandes im Wesentlichen vertikal, also in einer Richtung im Wesentlichen orthogonal zur Oberfläche des zu verdichtenden Untergrunds, periodisch auf und ab beschleunigt werden. Zur Erzeugung eines sogenannten Oszillationszustandes kann ein eine Verdichterwalze periodisch in Umfangsrichtung um eine Walzendrehachse hin und her beaufschlagendes Oszillationsdrehmoment generiert werden.

Ein Bodenverdichter mit einer Verdichterwalze, bei welcher ein derartiger Oszillationszustand hervorgerufen werden kann, ist aus der EP 2 504 490 B1 bekannt. Diese Verdichterwalze, allgemein auch als Oszillationswalze bezeichnet, umfasst in dem von einem Walzenmantel umschlossenen Innenraum eine Oszillationsanordnung mit insgesamt vier Oszillationsmasseneinheiten. Diese Oszillationsmasseneinheiten sind einander paarweise zugeordnet bezüglich der Walzendrehachse einander gegenüberliegend, also mit einem Winkelabstand von 180° angeordnet. Alle Oszillationsmasseneinheiten werden über eine gemeinsame Antriebswelle und einen gemeinsamen Oszillationsantriebsmotor zur Drehung um jeweilige Oszillationsdrehachsen angetrieben. Aufgrund des gemeinsamen Antriebs erzeugt jedes der in axialem Abstand in Richtung der Walzendrehachse zueinander angeordneten Paare von Oszillationsmasseneinheiten gleichphasig ein den Walzenmantel periodisch in Umfangsrichtung um die Walzendrehachse hin und her beaufschlagendes Oszillationsdrehmoment.

Die EP 2 881 516 B1 offenbart einen Bodenverdichter mit einer Verdichterwalze gemäß dem Oberbegriff des Anspruchs 1, in deren von einem Walzenmantel umschlossenen Walzeninnenraum zwei Unwuchtmasseneinheiten um zur Walzendrehachse in Abstand angeordnete Unwuchtdrehachsen drehbar angeordnet sind. Die beiden Unwuchtmasseneinheiten bzw. deren zur Drehung antreibbare Wellen liegen nebeneinander, mit der Folge, dass die Unwuchtmasseneinheiten bzw. deren Massenschwerpunkte in Richtung der Walzendrehachse nicht zueinander versetzt sind, also in einer gemeinsamen zur Walzendrehachse orthogonalen Ebene liegen. Jeder dieser Unwuchtmasseneinheiten ist ein ausschließlich diese zur Drehung um die jeweilige Unwuchtdrehachse antreibender Unwuchtantriebsmotor zugeordnet. Durch entsprechende Ansteuerung der Unwuchtantriebsmotoren können die nebeneinander liegenden Unwuchtmasseneinheiten so angetrieben werden, dass sie zusammen wie eine Oszillationsmassenanordnung wirken und ein den Walzenmantel in Umfangsrichtung um die Walzendrehachse hin und her beaufschlagendes Oszillationsdrehmoment erzeugen.

Es ist die Aufgabe der vorliegenden Erfindung, eine Verdichterwalze für einen Bodenverdichter vorzusehen, bei welcher eine erhöhte Variabilität bei der Erzeugung eines Oszillationsdrehmoments besteht.

Erfindungsgemäß wird diese Aufgabe gelöst durch eine Verdichterwalze für einen Bodenverdichter gemäß Anspruch 1.

Die einander paarweise zugeordnet bezüglich der Walzendrehachse einander gegenüberliegend angeordneten Oszillationsmasseneinheiten sind vorzugsweise mit einem Winkelabstand von 180° zueinander angeordnet.

Anders als bei der aus der EP 2 881 516 B1 bekannten Verdichterwalze, bei welcher zwei separat angetriebene Unwuchtmasseneinheiten, abhängig vom Antriebszustand, zusammenwirken können, um die Oszillationswirkung einer Oszillationsanordnung bereitzustellen, sind bei einer erfindungsgemäß aufgebauten Verdichterwalze zwei grundsätzlich voneinander separat aufgebaute Oszillationsanordnungen vorgesehen, die voneinander unabhängig betreibbar sind und in ihrer Drehzahl und in ihrer Phasenlage zueinander einstellbare Oszillationsdrehmomente erzeugen können. Somit können die durch die verschiedenen Oszillationsanordnungen bereitgestellten Drehmomente einander konstruktiv oder destruktiv überlagernd erzeugt werden, wodurch das auf die Verdichterwalze bzw. den Walzenmantel einwirkende Gesamt-Oszillationsdrehmoment sowohl hinsichtlich seiner Größe, als auch hinsichtlich seiner Frequenz entsprechend variierbar ist, wobei Größe des Oszillationsdrehmoments und Frequenz des Oszillationsdrehmoments voneinander unabhängig einstellbar sind.

Für eine kompakte Bauweise wird vorgeschlagen, dass bei wenigstens einer, vorzugsweise jeder Oszillationsanordnung wenigstens zwei Oszillationsmasseneinheiten einer Oszillationsmassenanordnung in Richtung der Walzendrehachse nicht zueinander versetzt sind. Dies bedeutet insbesondere, dass die Massenschwerpunkte dieser Oszillationsmasseneinheiten in Richtung der Walzendrehachse im Wesentlichen nicht zueinander versetzt sind, also beispielsweise in einer zur Walzendrehachse orthogonalen gemeinsamen Ebene liegen.

Um im Walzeninnenraum einen im Wesentlichen symmetrischen Aufbau bereitzustellen und somit auch eine definierte Zusammenwirkung der Oszillationsanordnungen unterstützen zu können, wird vorgeschlagen, dass die Oszillationsmasseneinheiten verschiedener Oszillationsmassenanordnungen derart bezüglich einander angeordnet sind, dass zu wenigstens einer, vorzugsweise jeder Oszillationsmasseneinheit einer Oszillationsmassenanordnung eine dazu koaxial angeordnete Oszillationsmasseneinheit der anderen Oszillationsanordnung vorgesehen ist.

Um im Betrieb einer erfindungsgemäß aufgebauten Verdichterwalze bzw. eines damit ausgestatteten Bodenverdichters die Wirkung der Oszillationsanordnungen definiert aufeinander abstimmen zu können, kann in Zuordnung zu jeder Oszillationsanordnung ein Drehlagesensor zur Bereitstellung von Information bezüglich der Drehlage der Oszillationsmasseneinheiten dieser Oszillationsanordnung vorgesehen sein. Ferner kann eine Ansteueranordnung vorgesehen sein zum Ansteuern der Oszillationsantriebsmotoren beruhend auf der durch die Drehlagesensoren bereitgestellten Information.

Insbesondere dann, wenn bei jeder Oszillationsanordnung ein einziger Oszillationsantriebsmotor vorgesehen ist, um die Oszillationsmasseneinheiten dieser Oszillationsanordnung zur Drehung anzutreiben, wird zur antriebsmäßigen Kopplung vorgeschlagen, dass bei wenigstens einer, vorzugsweise jeder Oszillationsanordnung ein Riementrieb zum Antreiben der Oszillationsmasseneinheiten dieser Oszillationsanordnung zur Drehung um deren Oszillationsdrehachsen vorgesehen ist.

Bei einer besonders bevorzugten Ausgestaltungsform wird vorgeschlagen, dass eine der Oszillationsanordnungen im Wesentlichen in einem Längenhälftenbereich des Walzeninnenraums angeordnet ist und die andere Oszillationsanordnung im anderen Längenhälftenbereich des Walzeninnenraums angeordnet ist. Somit erzeugt jede der Oszillationsanordnungen das von dieser bereitzustellende Oszillationsdrehmoment in dem diese jeweils aufnehmenden Längenhälftenbereich des Walzeninnenraums, also in unterschiedlichen axialen Bereichen der Verdichterwalze. Da der mit den so erzeugten Oszillationsdrehmomenten beaufschlagte Walzenmantel in sich sehr steif ist, führt die Beaufschlagung mit beispielsweise phasenverschoben wirkenden Drehmomenten in unterschiedlichen axialen Bereichen des Walzenmantels nicht zu einer Beeinträchtigung der Funktionalität bzw. der Betriebscharakteristik des Walzenmantels bzw. der Verdichterwalze.

Um eine gegenseitige Beeinträchtigung zu vermeiden, wird vorgeschlagen, dass die Oszillationsanordnungen einander in Richtung der Walzendrehachse nicht überlappen.

Die Erfindung betrifft ferner einen Bodenverdichter, umfassend wenigstens eine Verdichterwalze mit einem vorangehend beschriebenen Aufbau.

Nachfolgend wird die vorliegende Erfindung mit Bezug auf die beiliegenden Figuren detailliert beschrieben. Es zeigt:
- Fig. 1: einen Bodenverdichter in Seitenansicht;
- Fig. 2: eine Längsschnittansicht einer erfindungsgemäß aufgebauten Verdichterwalze eines Bodenverdichters in prinzipieller Darstellung;
- Fig. 3: in perspektivischer Darstellung zwei Oszillationsanordnungen der Verdichterwalze der Fig. 2.

In Fig. 1 ist ein zum Verdichten eines Untergrunds 10 einzusetzender Bodenverdichter allgemein mit 12 bezeichnet. Der Bodenverdichter 12 umfasst an einem Hinterwagen 14 ein Antriebsaggregat und durch dieses angetriebene Antriebsräder 16. Ferner ist am Hinterwagen 14 ein Bedienstand 18 für eine den Bodenverdichter 10 betreibende Bedienperson vorgesehen.

An einem bezüglich des Hinterwagens 14 um eine im Wesentlichen vertikale Achse verschwenkbaren Vorderwagen 20 ist eine allgemein mit 22 bezeichnete Verdichterwalze an einem Verdichterwalzenrahmen 24 um eine zur Zeichenebene der Fig. 1 orthogonal stehende Walzendrehachse drehbar getragen.

In dem in Fig. 1 dargestellten Ausgestaltungsbeispiel wird der Bodenverdichter 12 durch die Antriebsräder 16 zur Bewegung über den Untergrund 10 angetrieben, wobei im Verlaufe dieser Bewegung die Verdichterwalze 22 mit einem die Walzendrehachse konzentrisch umgebenden Walzenmantel 26 auf dem Untergrund 10 abrollt und dabei diesen durch die vermittels der Verdichterwalze 22 übertragene statische Last verdichtet. Um den Verdichtungsgrad erhöhen zu können bzw. ein besseres Verdichtungsergebnis erzielen zu können, wird, wie im Folgenden mit Bezug auf die Fig. 2 und 3 dargelegt, die Verdichterwalze auch mit einem Oszillationsdrehmoment, also einem diese periodisch in Umfangsrichtung um die Walzendrehachse hin und her beschleunigenden Drehmoment, beaufschlagt.

Bevor im Folgenden mit Bezug auf die Fig. 2 und 3 die Erzeugung eines derartigen Oszillationsdrehmomentes erläutert wird, sei darauf hingewiesen, dass selbstverständlich der Bodenverdichter 12 auch in anderer Weise ausgeführt sein kann. So könnte beispielsweise auch am Hinterwagen 14 eine Verdichterwalze vorgesehen sein, welche beispielsweise hinsichtlich der Erzeugung eines Oszillationsdrehmomentes so aufgebaut sein könnte, wie nachfolgend mit Bezug auf die Fig. 2 und 3 beschrieben. Das heißt, es könnten auch beide an einem Bodenverdichter vorgesehene Verdichterwalzen so aufgebaut sein, dass diese mit einem Oszillationsdrehmoment beaufschlagt werden können, wobei dann zusätzlich zumindest eine der Verdichterwalze auch durch einen oder mehrere Antriebsmotoren zum Antreiben des Bodenverdichters mit einem Antriebsdrehmoment beaufschlagt werden kann. Auch könnte der Bodenverdichter ein kleineres, handgeführtes Gerät sein, bei welchem eine Bedienperson nicht in einem Bedienstand Platz nimmt, sondern während des Verdichtungsvorgangs sich z.B. vor oder hinter dem Bodenverdichter befindet.

Die Fig. 2 zeigt in prinzipieller Darstellung und im Längsschnitt eine Verdichterwalze 22 mit ihrem zur Walzendrehachse W konzentrisch angeordneten Walzenmantel 26. Der Walzenmantel 26 bzw. die Verdichterwalze 22 kann grundsätzlich in zwei Längenhälftenbereiche L₁ und L₂ aufgeteilt betrachtet werden, wobei zu betonen ist, dass diese beiden Längenhälftenbereiche L₁, L₂ baulich nicht voneinander getrennt sind, also Längenhälftenbereiche ein- und derselben Verdichterwalze 22 bzw. ein- und desselben Walzenmantels 26 bilden. Die erfindungsgemäß aufgebaute Verdichterwalze 22 bzw. der Walzenmantel 26 derselben erstreckt sich somit in Richtung der Walzendrehachse W unterbrechungsfrei durch, anders als bei einer geteilten Verdichterwalze, welche zwei unmittelbar nebeneinanderliegende, baulich getrennte und beispielsweise auch voneinander unabhängig zur Drehung antreibbare Verdichterwalzenbereiche umfasst.

In jedem der beiden Längenhälftenbereiche L₁, L₂ ist jeweils eine Oszillationsanordnung 28, 30 angeordnet. Die beiden Oszillationsanordnungen 28, 30 können zueinander im Wesentlichen baugleich sein und umfassen einen zur Walzendrehachse W beispielsweise konzentrisch angeordneten Oszillationsantriebsmotor 32, 34 jeweils mit einer zur Walzendrehachse W vorzugsweise konzentrischen Antriebswelle 36, 38. Beispielsweise können die beiden Oszillationsantriebsmotoren 32, 34 als Hydraulikmotoren ausgebildet sein.

Jede Oszillationsanordnung 28, 30 umfasst ferner zwei bezüglich der Walzendrehachse exzentrisch angeordnete Oszillationsmasseneinheiten 40, 42 bzw. 44, 46. Jede Oszillationsmasseneinheit 40, 42, 44, 46 umfasst, wie nachfolgend mit Bezug auf die Fig. 3 noch detaillierter beschrieben, zumindest eine um eine jeweilige Oszillationsdrehachse O₁ bzw. O₂ drehbare Unwuchtmasse. Dabei sind die Oszillationsmasseneinheiten 40, 42, 44, 46 derart angeordnet, dass die bei jeder der Oszillationsanordnungen 28, 30 einander paarweise zugeordneten Oszillationsmasseneinheiten 40, 42 bzw. 44, 46 einander bezüglich der Walzendrehachse W gegenüberliegen, also einen Winkelabstand von 180° zueinander aufweisen. Zu jeder der Oszillationsmasseneinheiten 40, 42 bzw. 44, 46 einer der Oszillationsanordnungen 28, 30 ist eine Oszillationsmasseneinheit der jeweils anderen Oszillationsanordnung derart angeordnet, dass diese um eine gemeinsame Oszillationsdrehachse O₁ bzw. O₂ rotieren können. So rotieren beispielsweise die Oszillationsmasseneinheiten 40, 44 der Oszillationsanordnungen 28, 30 um die gemeinsame Oszillationsdrehachse O₁, während die Oszillationsmasseneinheiten 42, 46 der beiden Oszillationsanordnungen 28, 30 um die gemeinsame Oszillationsdrehachse O₂ rotieren.

Zum Antrieb der jeweiligen Oszillationsmasseneinheiten 40, 42 bzw. 44, 46 kann jede der Oszillationsanordnungen 28, 30 einen allgemein mit 48 bzw. 50 bezeichnete Riementrieb umfassen. Dieser kann jeweils einen oder mehrere über jeweilige Riemenscheiben mit der jeweiligen Antriebswelle 36, 38 bzw. den Oszillationsmasseneinheiten 40, 42, 44, 46 zusammenwirkende Antriebsriemen, beispielsweise Zahnriemen, umfassen.

In Zuordnung zu jeder Oszillationsanordnung 28, 30 ist zumindest ein Drehlagesensor 52, 54 vorgesehen. Dieser kann beispielsweise am jeweiligem Oszillationsantriebsmotor 32 bzw. 34 vorgesehen sein und die Drehlage eines Rotors, beispielsweise der jeweiligen Antriebswelle 36, 38, erfassen, wodurch auch Information über die Drehlage der jeweiligen Unwuchtmasseneinheiten 40, 42 bzw. 44, 46 bzw. der daran jeweils vorgesehenen Unwuchtmassen erhalten wird. Diese Drehlageinformation wird in eine allgemein mit 56 bezeichnete Ansteueranordnung eingespeist. Die Ansteueranordnung 56 kann unter Berücksichtigung dieser Drehlageinformation die Oszillationsantriebsmotoren 32, 34 der beiden Oszillationsanordnungen 28, 30 ansteuern, um diese mit bestimmter Drehzahl und bestimmter Phasenlage bezüglich einander zu betreiben. Dabei wird durch jede der Oszillationsanordnungen 28, 30 ein die Verdichterwalze 22 bzw. den Walzenmantel 26 in Umfangsrichtung um die Walzendrehachse W beaufschlagendes bzw. beschleunigendes Oszillationsdrehmoment generiert. Je nach Phasenlage der durch die beiden Oszillationsanordnungen 28, 30 erzeugten Oszillationsdrehmomente können diese einander konstruktiv oder destruktiv überlagert werden, um somit beispielsweise bei maximaler konstruktiver Überlagerung der beiden durch die Oszillationsanordnungen 28, 30 generierten Oszillationsdrehmomente ein Gesamt-Oszillationsdrehmoment auf den Walzenmantel 22 auszuüben, welches der Summe der beiden Oszillationsdrehmomente entspricht, also beispielsweise dem Doppelten von dem durch eine jeweilige Oszillationsanordnung 28, 30 generierten Oszillationsdrehmoment, wenn die durch die beiden Oszillationsanordnungen 28, 30 generierten Oszillationsdrehmomente im Wesentlichen gleich groß sind. Bei maximaler destruktiver Überlagerung liegt das resultierende Gesamt-Oszillationsdrehmoment im Bereich von Null. Durch Einstellung bzw. Veränderung der Phasenlage der Oszillationsdrehmomente der beiden Oszillationsanordnungen 28, 30 bezüglich einander wird somit das erreichbare Gesamt-Oszillationsdrehmoment in diesem Spektrum einstellbar.

Die Fig. 2 zeigt, dass die beiden Oszillationsanordnungen 28, 30 jeweils in einem der beiden Längenhälftenbereiche L₁, L₂ angeordnet sind und im Wesentlichen nicht in den jeweils anderen Längenhälftenbereich eingreifen bzw. sich in Richtung der Walzendrehachse W nicht überlappen. Somit ist eine klare bauliche Trennung der beiden Oszillationsanordnungen 28, 30 vorgesehen, so dass eine gegenseitige Behinderung derselben weder im Betrieb, noch beim Einbau in den vom Walzenmantel 26 umschlossenen Walzeninnenraum 58 entsteht. Beispielsweise kann jede der beiden Oszillationsanordnungen 28, 30 an einem im Walzeninnenraum 58 vorgesehenen und auch an den Walzenmantel 26 angebundenen, vorzugsweise scheibenartigen Träger 60, 62, allgemein auch als Ronde bezeichnet, getragen sein. Selbstverständlich können für eine stabile Halterung insbesondere die Oszillationsmasseneinheiten 40, 42 bzw. 44, 46 auch an mehreren bzw. zwischen zwei derartigen Trägern 60, 61 bzw. 62, 63 getragen sein, um auf diese Art und Weise das durch diese generierte Unwuchtmoment auf den bzw. die Träger 60, 61, 62, 63 und über diese auf den Walzenmantel 26 zu übertragen.

Es sei darauf hingewiesen, dass, abhängig von der Baugröße der Oszillationsanordnungen 28, 30 bzw. der Verdichterwalze 22, beispielsweise die Oszillationsantriebsmotoren 32, 34 in Richtung der Walzendrehachse axial über den Walzeninnenraum 58 bzw. den Walzenmantel 26 hervorstehen können, insbesondere mit Bereichen, in welchen diese an ein Hydrauliksystem eines Bodenverdichters anzuschließen sind. Dies bedeutet jedoch im Sinne der vorliegenden Erfindung nicht, dass eine derartige Oszillationsanordnung dann nicht im Wesentlichen in einem jeweils zugeordneten Längenhälftenbereich des Walzeninnenraums bzw. der Verdichterwalze angeordnet wäre.

Die Fig. 3 zeigt ein Beispiel einer konstruktiven Ausgestaltung zweier Oszillationsanordnungen 28, 30. Diese sind, wie vorangehend mit Bezug auf die Fig. 2 bereits erläutert, zueinander im Wesentlichen baugleich, könnten grundsätzlich aber bezüglich einer zur Walzendrehachse W im Wesentlichen orthogonalen Symmetrieebene spiegelsymmetrisch aufgebaut sein.

Da die beiden Oszillationsanordnungen 28, 30 zueinander im Wesentlichen baugleich sind, wird nachfolgend der Aufbau derselben nur mit Bezug auf die Oszillationsanordnung 28 detailliert erläutert.

Die Antriebswelle 36 des Oszillationsantriebsmotors 52 kann über zwei diese drehbar aufnehmende Lagerscheiben 64 an im Walzeninnenraum vorgesehenen Trägern, wie sie vorangehend mit Bezug auf die Fig. 2 bereits erläutert wurden, drehbar getragen werden. An der Antriebswelle 36 sind Riemenscheiben 66, 68 getragen, welche in Antriebseingriff mit Riemen 70, 72 des Riemenantriebs 48 stehen. Diese Riemen 70, 72 stehen ferner in Antriebseingriff mit Riemenscheiben 74, 76 an jeweiligen Unwuchtwellen 78, 80 der beiden Oszillationsmasseneinheiten 40, 42 der Oszillationsanordnung 28. Auch diese Unwuchtwellen 78, 80 können über diese drehbar tragende Lagerscheiben 82, 84 an den bereits angesprochenen Trägern im Walzeninnenraum drehbar getragen sein, so dass sie grundsätzlich um die zur Walzendrehachse W parallelen Oszillationsdrehachsen O₁ bzw. O₂ rotieren können.

Im Antriebszustand wird das durch den Oszillationsantriebsmotor 32 generierte Antriebsdrehmoment über die Antriebswelle 36 und die beiden Riemen 70, 72 auf die Unwuchtwellen 78, 80 der beiden Oszillationsmasseneinheiten 40, 42 übertragen, so dass die Unwuchtwellen 78, 80 um die Oszillationsdrehachsen O₁, O₂ rotieren.

Jede der beiden Oszillationsmasseneinheiten 40, 42 umfasst an der jeweiligen Unwuchtwelle 78, 80 zwei in axialem Abstand zueinander angeordnete Unwuchtmassen 86, 88. Deren Massenschwerpunkt liegt zur jeweiligen Oszillationsdrehachse O₁ bzw. O₂ exzentrisch, wobei beispielsweise bei jeder der Unwuchtmasseneinheiten 40, 42 die dort jeweils vorgesehenen Unwuchtmassen 86, 88 so angeordnet sein können, dass deren Massenschwerpunkte in Bezug auf die jeweilige Oszillationsdrehachse O₁ bzw. O₂ im gleichen Umfangsbereich liegen. Somit ergibt sich bei jeder Oszillationsmasseneinheit 40, 42 ein Gesamt-Massenschwerpunkt der beiden Unwuchtmassen 86, 88, der in Richtung der jeweiligen Oszillationsdrehachse O₁, O₂ näherungsweise mittig zwischen den beiden Unwuchtmassen 86, 88 der jeweiligen Oszillationsmasseneinheit 40, 42 liegen kann. Dabei ist die Anordnung vorzugsweise derart, dass die beiden Gesamt-Massenschwerpunkte der beiden Unwuchtmasseneinheiten 40, 42 in einer zur Walzendrehachse W orthogonalen, gemeinsamen Ebene liegen. Es sei darauf hingewiesen, dass selbstverständlich bei den Unwuchtmasseneinheiten 40, 42 jeweils eine andere Anzahl an Unwuchtmassen vorgesehen sein könnte. So könnte beispielsweise eine einzige Unwuchtmasse vorgesehen sein, deren Massenschwerpunkt dann im Wesentlichen auch die axiale Lage des Massenschwerpunkts einer jeweiligen Unwuchtmasseneinheit definiert.

Man erkennt in Fig. 3 ferner, dass die Unwuchtmassen 86, 88 der beiden Unwuchtmasseneinheiten 40, 42 derart angeordnet sind, dass sie zueinander um 180° phasenverschoben sind. Im Rotationsbetrieb überlagern sich die Unwuchtmomente der beiden Oszillationsmasseneinheiten 40, 42 derart, dass ein Oszillationsdrehmoment entsteht, also ein die die Unwuchtmasseneinheiten 40, 42 tragenden Träger und somit auch die damit gekoppelten Baugruppen, insbesondere auch den Walzenmantel 26, in Umfangsrichtung um die Walzendrehachse W periodisch hin- und her beschleunigendes Drehmoment. Da, wie vorangehend bereits ausgeführt, die beiden Oszillationsanordnungen 28, 30 voneinander unabhängig betreibbar sind und somit insbesondere auch hinsichtlich der Phasenlage des durch diesen jeweils erzeugbaren Oszillationsdrehmoments bezüglich einander einstellbar sind, kann durch die bereits beschriebene Überlagerung der Oszillationsdrehmomente das so erhaltene Gesamt-Oszillationsdrehmoment in einem großen Variationsspektrum eingestellt werden, wobei auch die Drehzahl der Unwuchtmassen einen variierbaren Parameter darstellt.

Es sei abschießend darauf hingewiesen, dass, ohne von den Prinzipien der vorliegenden Erfindung abzuweichen, die vorangehend beschriebene Verdichterwalze in verschiedenster Weise variiert werden kann. So könnten bei entsprechender Baugröße der Verdichterwalze auch mehr als zwei voneinander unabhängig betreibbare und beispielsweise in Richtung der Walzendrehachse aufeinanderfolgende Oszillationsanordnungen vorgesehen sein. Jede Oszillationsanordnung könnte auch mehr als zwei Oszillationseinheiten aufweisen, beispielsweise vier Oszillationseinheiten, wobei dann jeweils paarweise einander zugeordnet zwei Oszillationseinheiten bezüglich der Walzendrehachse einander gegenüberliegend mit einem Winkelversatz von 180° angeordnet sind. Derartige Paare von Oszillationseinheiten einer Oszillationsanordnung können im gleichen axialen Bereich, also nebeneinander liegend, angeordnet sein, könnten aber auch axial zueinander versetzt bzw. axial aufeinander folgend angeordnet sein. Ferner könnten bei den Oszillationsanordnungen insbesondere dann, wenn diese mehr als zwei Oszillationseinheiten aufweisen, mehrere Oszillationsantriebsmotoren vorgesehen sein, so dass beispielsweise bei jeder Oszillationsanordnung jede Oszillationseinheit oder zumindest jedes Paar von Oszillationseinheiten einen nur diese bzw. dieses zur Drehung antreibenden Oszillationsantriebsmotor aufweist. Auch dabei wird die erfindungsgemäße Anordnung beibehalten, bei welcher verschiedene Oszillationsanordnungen grundsätzlich baulich und funktional voneinander getrennt sind, also für sich eigenständig antreibbar sind, selbstverständlich in Abstimmung aufeinander. Ein jeweiliger Oszillationsantriebsmotor kann grundsätzlich auch als Elektromotor ausgebildet sein. Ferner können die Oszillationsmassenanordnungen auch über andere Getriebeanordnungen, beispielsweise Zahnradgetriebe, vermittels eines jeweils zugeordneten Oszillationsantriebsmotors zur Drehung angetrieben werden.

Bei einer weiteren, den Prinzipien der vorliegenden Erfindung unterzuordnen Ausgestaltung könnten die Oszillationsmasseneinheiten verschiedener Oszillationsanordnungen nebeneinander, somit einander axial überlappend angeordnet sein, so dass beispielsweise ein Paar von bezüglich der Walzendrehachse sich einander gegenüberliegenden Oszillationsmasseneinheiten einer der Oszillationsanordnungen bezüglich einem Paar bezüglich der Walzendrehachse sich einander gegenüberliegender Oszillationsmasseneinheiten der anderen Oszillationsanordnung einen Winkelabstand von beispielsweise 90° aufweist. Die den verschiedenen Oszillationsanordnungen zugeordneten Oszillationsmasseneinheiten sind wiederum durch ausschließlich diese zur Drehung antreibende, separate Oszillationsantriebsmotoren zur Drehung antreibbar, so das jede der Oszillationsanordnungen das durch diese bereitzustellende Oszillationsdrehmoment unabhängig von der jeweils anderen Oszillationsanordnung erzeugen kann.

## Patentansprüche

1. Verdichterwalze für einen Bodenverdichter, umfassend einen eine Walzendrehachse (W) konzentrisch umgebenden und einen Walzeninnenraum (58) umschließenden Walzenmantel (26) sowie zwei wenigstens teilweise in dem Walzeninnenraum (58) angeordnete Oszillationsanordnungen (28, 30) zur Erzeugung eines den Walzenmantel (26) beaufschlagenden Oszillationsdrehmoments bezüglich der Walzendrehachse (W), wobei jede Oszillationsanordnung (28, 30) wenigstens zwei um eine jeweilige Oszillationsdrehachse (O₁, O₂) drehbare Oszillationsmasseneinheiten (40, 42, 44, 46) und wenigstens einen Oszillationsantriebsmotor (32, 34) zum Antreiben ausschließlich der Oszillationsmasseneinheiten (40, 42, 44, 46) dieser Oszillationsanordnung (28, 30) umfasst, wobei bei jeder Oszillationsanordnung (28, 30) wenigstens zwei Oszillationsmasseneinheiten (40, 42, 44, 46) einander paarweise zugeordnet bezüglich der Walzendrehachse (W) einander gegenüberliegend angeordnet sind,
**dadurch gekennzeichnet, dass** die Oszillationsmasseneinheiten (40, 42, 44, 46) verschiedener Oszillationsanordnungen (28, 30) in Richtung der Walzendrehachse (W) zueinander versetzt sind und einander in Richtung der Walzendrehachse (W) nicht überlappen.

2. Verdichterwalze nach Anspruch 1,
**dadurch gekennzeichnet, dass** bei wenigstens einer Oszillationsanordnung (28, 30) wenigstens zwei Oszillationsmasseneinheiten (40, 42, 44, 46) in Richtung der Walzendrehachse (W) nicht zueinander versetzt sind.

3. Verdichterwalze nach Anspruch 2,
**dadurch gekennzeichnet, dass** bei jeder Oszillationsanordnung (28, 30) wenigstens zwei Oszillationsmasseneinheiten (40, 42, 44, 46) in Richtung der Walzendrehachse (W) nicht zueinander versetzt sind.

4. Verdichterwalze nach Anspruch 1, 2 oder 3,
**dadurch gekennzeichnet, dass** bei jeder Oszillationsanordnung (28, 30) wenigstens zwei einander paarweise zugeordnete und bezüglich der Walzendrehachse (W) einander gegenüberliegende Oszillationsmasseneinheiten (40, 42, 44, 46) mit einem Winkelabstand von 180° angeordnet sind.

5. Verdichterwalze nach einem der vorangehenden Ansprüche,
**dadurch gekennzeichnet, dass** die Oszillationsmasseneinheiten (40, 42, 44, 46) verschiedener Oszillationsanordnungen (28, 30) derart bezüglich einander angeordnet sind, dass zu wenigstens einer Oszillationsmasseneinheit (40, 42) einer Oszillationsanordnung (28) eine dazu koaxial angeordnete Oszillationsmasseneinheit (44, 46) der anderen Oszillationsanordnung (30) vorgesehen ist.

6. Verdichterwalze nach Anspruch 5,
**dadurch gekennzeichnet, dass** zu jeder Oszillationsmasseneinheit (40, 42) einer Oszillationsanordnung (28) eine dazu koaxial angeordnete Oszillationsmasseneinheit (44, 46) der anderen Oszillationsanordnung (30) vorgesehen ist.

7. Verdichterwalze nach einem der vorangehenden Ansprüche,
**dadurch gekennzeichnet, dass** in Zuordnung zu jeder Oszillationsanordnung (28, 30) ein Drehlagesensor (52, 54) zur Bereitstellung von Information bezüglich der Drehlage der Oszillationsmasseneinheiten (40, 42, 44, 46) dieser Oszillationsanordnung (28, 30) vorgesehen ist, und dass eine Ansteueranordnung (56) vorgesehen ist zum Ansteuern der Oszillationsantriebsmotoren (32, 34) beruhend auf der durch die Drehlagesensoren (52, 54) bereitgestellten Information.

8. Verdichterwalze nach einem der vorangehenden Ansprüche,
**dadurch gekennzeichnet, dass** bei wenigstens einer Oszillationsanordnung (28, 30) ein Riementrieb (48, 50) zum Antreiben der Oszillationsmasseneinheiten (40, 42, 44, 46) dieser Oszillationsanordnung (28, 30) zur Drehung um deren Oszillationsdrehachsen (O₁, O₂) vorgesehen ist.

9. Verdichterwalze nach Anspruch 8,
**dadurch gekennzeichnet, dass** bei jeder Oszillationsanordnung (28, 30) ein Riementrieb (48, 50) zum Antreiben der Oszillationsmasseneinheiten (40, 42, 44, 46) dieser Oszillationsanordnung (28, 30) zur Drehung um deren Oszillationsdrehachsen (O₁, O₂) vorgesehen ist.

10. Verdichterwalze nach einem der vorangehenden Ansprüche,
**dadurch gekennzeichnet, dass** eine der Oszillationsanordnungen (28, 30) im Wesentlichen in einem Längenhälftenbereich (L₁) des Walzeninnenraums (58) angeordnet ist und die andere Oszillationsanordnung (28, 30) im anderen Längenhälftenbereich (L₂) des Walzeninnenraums (58) angeordnet ist.

11. Verdichterwalze nach einem der vorangehenden Ansprüche,
**dadurch gekennzeichnet, dass** die Oszillationsanordnungen (28, 30) einander in Richtung der Walzendrehachse (W) nicht überlappen.

12. Bodenverdichter, umfassend wenigstens eine Verdichterwalze (22) nach einem der vorangehenden Ansprüche.

## Claims

1. Compactor roller for a soil compactor, comprising a roller shell (26) concentrically surrounding a roller rotational axis (W) and surrounding a roller inner space (58), and two oscillatory arrangements (28, 30), at least partially arranged within the roller inner space (58), for generating an oscillating torque impinging on the roller shell (26) with respect to the roller rotational axis (W), wherein each oscillatory arrangement (28, 30) comprises at least two oscillation mass units (40, 42, 44, 46) that are rotatable around a respective oscillation rotational axis (O₁, O₂) and at least one oscillation drive motor (32, 34) exclusively for driving the oscillation mass units (40, 42, 44, 46) of this oscillatory arrangement (28, 30), wherein each oscillatory arrangement (28, 30) features at least two oscillation mass units (40, 42, 44, 46) that are arranged in pairs and opposite one another with respect to the roller rotational axis (W),
**characterized in that** the oscillation mass units (40, 42, 44, 46) of various oscillatory arrangements (28, 30) are offset from one another in the direction of the roller rotational axis (W) and do not overlap one another in the direction of the roller rotational axis (W).

2. Compactor roller according to claim 1,
**characterized in that** in at least one oscillatory arrangement (28, 30) at least two oscillation mass units (40, 42, 44, 46) are not offset from one another in the direction of the roller rotational axis (W).

3. Compactor roller according to claim 2,
**characterized in that** in each oscillatory arrangement (28, 30) at least two oscillation mass units (40, 42, 44, 46) are not offset from one another in the direction of the roller rotational axis (W).

4. Compactor roller according to claim 1, 2 or 3,
**characterized in that** in each oscillatory arrangement (28, 30) at least two oscillation mass units (40, 42, 44, 46) that are arranged in pairs and opposite one another with respect to the roller rotational axis (W), are arranged preferably with an angular distance of 180 °.

5. Compactor roller according to one of the preceding claims,
**characterized in that** the oscillation mass units (40, 42, 44, 46) of different oscillatory mass arrangements (28, 30) are arranged with respect to each other in such a way, that at least one oscillation mass unit (40, 42) of an oscillatory mass arrangement (28) is provided with an oscillation mass unit (44, 46) of the other oscillatory mass arrangement (30) coaxially arranged to it.

6. Compactor roller according to claim 5,
**characterized in that** each oscillation mass unit (40, 42) of an oscillatory mass arrangement (28) is provided with an oscillation mass unit (44, 46) of the other oscillatory mass arrangement (30) coaxially arranged to it

7. Compactor roller according to one of the preceding claims,
**characterized in that** a rotational position sensor (52, 54) is provided in association with each oscillatory arrangement (28, 30) for providing information regarding the rotational position of the oscillation mass units (40, 42, 44, 46) of this oscillatory arrangement (28, 30), and **in that** a control arrangement (56) is provided for controlling the oscillation drive motors (32, 34) based on the information provided by the rotational position sensors (52, 54).

8. Compactor roller according to one of the preceding claims,
**characterized in that** at least one oscillatory arrangement (28, 30) is provided with a belt drive (48, 50) for driving the oscillation mass units (40, 42, 44, 46) of said oscillatory arrangement (28, 30) for rotation around their oscillation rotational axes (O₁, O₂).

9. Compactor roller according to claim 8,
**characterized in that** each oscillatory arrangement (28, 30) is provided with a belt drive (48, 50) for driving the oscillation mass units (40, 42, 44, 46) of said oscillatory arrangement (28, 30) for rotation around their oscillation rotational axes (O₁, O₂).

10. Compactor roller according to one of the preceding claims,
**characterized in that** one of the oscillatory arrangements (28, 30) is essentially arranged in a length-halved area (L₁) of the roller inner space (58) and the other oscillatory arrangement (28, 30) is arranged in the other length-halved area (L₂) of the roller inner space (58).

11. Compactor roller according to one of the preceding claims,
**characterized in that** the oscillating arrangements (28, 30) do not overlap one another in the direction of the roller rotational axis (W).

12. A soil compactor comprising at least one compactor roller (22) according to any one of the preceding claims.

## Revendications

1. Rouleau de compacteur pour un compacteur de sol, comprenant une enveloppe de rouleau (26) entourant concentriquement un axe de rotation de rouleau (W) et entourant un espace intérieur de rouleau (58), et deux arrangements d'oscillation (28, 30), disposés au moins partiellement à l'intérieur de l'espace intérieur de rouleau (58), pour générer un couple oscillant appliqué à l'enveloppe de rouleau (26) par rapport à l'axe de rotation de rouleau (W), dans lequel chaque arrangement d'oscillation (28, 30) comprend au moins deux unités de masse oscillante (40, 42, 44, 46) qui peuvent tourner autour d'un axe de rotation d'oscillation (O₁, O₂) respectif et au moins un moteur d'entraînement d'oscillation (32, 34) exclusivement pour l'entraînement des unités de masse oscillante (40, 42, 44, 46) de cet arrangement d'oscillation (28, 30), chaque arrangement d'oscillation (28, 30) présentant au moins deux unités de masse oscillante (40, 42, 44, 46) qui sont disposées par paires et opposées l'une à l'autre par rapport à l'axe de rotation des rouleaux (W),
**caractérisé en ce que** les unités de masse oscillante (40, 42, 44, 46) de différents arrangements d'oscillation (28, 30) sont décalées les unes par rapport aux autres dans la direction de l'axe de rotation de rouleau (W) et ne se chevauchent pas dans la direction de l'axe de rotation de rouleau (W).

2. Rouleau de compacteur selon la revendication 1,
**caractérisé en ce que**, dans au moins un arrangement d'oscillation (28, 30), au moins deux unités de masse oscillante (40, 42, 44, 46) ne sont pas décalées l'une par rapport à l'autre dans la direction de l'axe de rotation de rouleau (W).

3. Rouleau de compacteur selon la revendication 2,
**caractérisé en ce que** dans chaque arrangement d'oscillation (28, 30), au moins deux unités de masse oscillante (40, 42, 44, 46) ne sont pas décalées l'une par rapport à l'autre dans la direction de l'axe de rotation de rouleau (W).

4. Rouleau de compacteur selon la revendication 1, 2 ou 3,
**caractérisé en ce que** dans chaque arrangement d'oscillation (28, 30), au moins deux unités de masse oscillante (40, 42, 44, 46), qui sont disposées par paires et opposées l'une à l'autre par rapport à l'axe de rotation des rouleaux (W), sont disposées de préférence avec un écart angulaire de 180°.

5. Rouleau de compacteur selon l'une des revendications précédentes,
**caractérisé en ce que** les unités de masse oscillante (40, 42, 44, 46) de différents arrangements d'oscillation (28, 30) sont disposées les unes par rapport aux autres de telle manière qu'au moins une unité de masse oscillante (40, 42) d'un arrangement de masse oscillante (28) est pourvue d'une unité de masse oscillante (44, 46) de l'autre arrangement de masse oscillante (30) disposée coaxialement à celle-ci.

6. Rouleau de compacteur selon la revendication 5,
**caractérisé en ce que** chaque unité de masse oscillante (40, 42) d'un arrangement de masse oscillante (28) est pourvue d'une unité de masse oscillante (44, 46) de l'autre arrangement de masse oscillante (30) disposée coaxialement à celle-ci

7. Rouleau de compacteur selon l'une des revendications précédentes,
**caractérisé en ce qu'**un capteur de position en rotation (52, 54) est prévu en association avec chaque arrangement d'oscillation (28, 30) pour fournir des informations concernant la position en rotation des unités de masse oscillante (40, 42, 44, 46) de cet arrangement d'oscillation (28, 30), et **en ce qu'**un arrangement de commande (56) est prévu pour commander les moteurs d'entraînement d'oscillation (32, 34) sur la base des informations fournies par les capteurs de position en rotation (52, 54).

8. Rouleau de compacteur selon l'une des revendications précédentes,
**caractérisé en ce qu'**au moins un arrangement d'oscillation (28, 30) est pourvu d'un entraînement par courroie (48, 50) pour entraîner les unités de masse oscillante (40, 42, 44, 46) dudit arrangement d'oscillation (28, 30) pour une rotation autour de leurs axes de rotation d'oscillation (O₁, O₂).

9. Rouleau de compacteur selon la revendication 8,
**caractérisé en ce que** chaque arrangement d'oscillation (28, 30) est pourvu d'un entraînement par courroie (48, 50) pour entraîner les unités de masse oscillante (40, 42, 44, 46) dudit arrangement d'oscillation (28, 30) pour une rotation autour de leurs axes de rotation d'oscillation (O₁, O₂).

10. Rouleau de compacteur selon l'une des revendications précédentes,
**caractérisé en ce que** l'un des arrangements d'oscillation (28, 30) est essentiellement disposé dans une zone de longueur réduite (L₁) de l'espace intérieur du rouleau (58) et l'autre arrangement d'oscillation (28, 30) est disposé dans l'autre zone de longueur réduite (L₂) de l'espace intérieur du rouleau (58).

11. Rouleau de compacteur selon l'une des revendications précédentes,
**caractérisé en ce que** les arrangements d'oscillation (28, 30) ne se chevauchent pas dans la direction de l'axe de rotation des rouleaux (W).

12. Un compacteur de sol comprenant au moins un rouleau compacteur (22) selon l'une des revendications précédentes.
